# EUROPÄISCHE PATENTSCHRIFT

(11) **EP 0 287 836 B1**
(45) Veröffentlichungstag und Bekanntmachung des Hinweises auf die Patenterteilung: **14.11.1990**
(21) Anmeldenummer: 88104766.6
(22) Anmeldetag: 24.03.1988
(51) Int. Cl.: D21F 1/00

(54) **Papiermaschinensieb aus einem doppellagigen Gewebe**
Two-layer tissue for a paper-making machine
Tissu à deux couches pour machine à papier

(30) Priorität: 22.04.1987 DE 3713510
(43) Veröffentlichungstag der Anmeldung: 26.10.1988
(73) Patentinhaber: F. Oberdorfer GmbH & Co. KG Industriegewebe-Technik, 89522 Heidenheim (DE)
(72) Erfinder: Vöhringer, Fritz, D-7920 Heidenheim (DE)
(74) Vertreter: Kern, Wolfgang, Dipl.-Ing.

(56) Entgegenhaltungen:
- FR-A- 2 346 489
- US-A- 4 421 819

## Beschreibung

Die Erfindung betrifft ein Papiermaschinensieb aus einem doppellagigen Gewebe gemäß dem Oberbegriff des Anspruchs 1.

Zur Herstellung von Papier werden Papiermaschinensiebe benötigt, die die Aufgabe haben, eine Faser-Füllstoff-Suspension zu entwässern und dadurch eine naßfeste Papierbahn zu bilden, die auf dem Sieb zur Pressenpartie transportiert werden kann. Zu diesem Zweck muß das Sieb hinsichtlich seiner Wasserdurchlässigkeit bzw. seines Faserrückhaltevermögens, ferner seiner Oberflächenbeschaffenheit und seiner Stabilität bestimmten Anforderungen genügen, die im Laufe der zurückliegenden Entwicklung solcher Siebe ständig gestiegen sind, und zwar aufgrund des Bestrebens der Papiermacher, die Papierqualitäten zu verbessern. Deshalb sind die Papierhersteller gezwungen, ihre Produkte diesen wachsenden Anforderungen anzupassen, d.h., die Papiermaschinensiebe im Hinblick auf die genannten Eigenschaften ständig weiterzuentwickeln.

Dabei hat es sich als notwendig erwiesen, bei Wahrung einer maximalen Wasserdurchlässigkeit und Stabilität des Siebes die Anzahl der Maschen pro cm² Siebfläche beträchtlich zu erhöhen, um eine möglichst gleichmäßige Faserablage bei möglichst geringer Siebmarkierung zu erzielen. Dies bedeutet eine zunehmende Verfeinerung des Siebgewebes. Dieser Verfeinerung sind aber dadurch Grenzen gesetzt, daß zwangsläufig mit zunehmender Feinheit die Durchmesser aller Fäden kleiner werden müssen, was eine rapide Abnahme der Stabilität zur Folge hat, so daß das Sieb im Grenzfall den enormen Spannungs-und Verschleißbelastungen nicht mehr gewachsen ist, bzw. unter wirtschaftlichen Gesichtspunkten nur noch eine unbrauchbare Lebensdauer aufweist.

Es sind nun bereits Vorschläge bekannt geworden (DE-OS 31 02 624, US-PS 4 281 688 und EP 85 363), die darauf abzielen, die obigen Nachteile zu beseitigen oder zumindest zu mindern, indem in ein Längsfadensystem abwechselnd Querfäden eingewebt werden, die zwei verschiedenen Fadengruppen angehören, welche sich in der Länge ihrer Flottierungen unterscheiden. Damit sollen u.a. bei ausreichender Wasserdurchlässigkeit hohe Querfadenzahlen erreicht werden. Dies ist offenbar in einigen Fällen gelungen. So konnte bei einem herkömmlichen doppellagigen Papiermaschinensieb bei Beibehaltung der Längsfadenzahl und des Längsfadendurchmessers die Querfadenzahl um etwa 50 % erhöht werden. Damit ließ sich in einigen Anwendungsfällen das Faserrückhaltevermögen der Siebe verbessern. Als nachteilig jedoch hat sich in vielen Fällen erwiesen, daß insbesondere auf Langsiebmaschinen im Papier nicht akzeptable Siebmarkierungen auftreten, die eine Folge der strengen und auffälligen geometrischen Verteilungen der Flottierungen sind, wie aus dem in Fig. 6 dargestellten Abdruck eines bekannten doppellagigen Siebes mit nur zwei papierseitigen Querfadengruppen E, F ersichtlich ist. Außerdem vermindern sich wegen der bei diesen bekannten Sieben vorgesehenen sehr geringen Anzahl von laufseitigen Querfäden die Laufzeiten und damit die Sieblebensdauer ganz erheblich. Hierzu wird auf Fig. 2 verwiesen, die den Verlauf eines Längsfadens 3 eines bekannten doppellagigen Siebes zeigt, das mit zwei papierseitigen Querfadengruppen E und F ausgestattet ist, welche sich in der Länge ihrer außenliegenden Flottierungen unterscheiden. Die papierseitigen Querfäden sind mit Abstand voneinander getrennt. Die Anzahl der laufseitigen Querfäden 4 ist wegen des vergleichsweise großen Abstandes sehr gering.

Die Aufgabe der Erfindung besteht deshalb darin, das Papiermaschinensieb der genannten Art so auszubilden, daß bei Erhöhung der Anzahl der papierseitigen Querfäden keiner der o.g. Nachteile auftritt, insbesondere keine unakzeptablen Stabilitätsminderungen des Siebes und Markierungen im Papier.

Diese Aufgabe wird gemäß dem Kennzeichen des Anspruchs 1 gelöst. Durch die Tatsache, daß die verschiedenen papierseitigen Querfäden in ihrer Häufigkeit und relativen Positionierung im Rapport so verteilt sind, daß an jenen Stellen, an denen drei aufeinanderfolgende papierseitige Querfäden von einem Längsfaden überquert werden, diese Querfäden, die jeder einer anderen Fadengruppe angehören, sehr dicht nebeneinander liegen und sich in bevorzugten Ausführungen zumindest teilweise berühren, wird eine extrem hohe papierseitige Querfedenzahl erreicht. Andererseits wird durch das Merkmal, daß an den Stellen, an denen drei aufeinanderfolgende papierseitige Querfäden, die voneinander mit Abstand getrennt sind, von einem Längsfaden unterquert werden, trotz der außerordentlich hohen Querfadenzahl die Wasserdurchlässigkeit des Siebes in ausreichender Weise gewährleistet. Daß dabei Längssowie Querflottierungen der Papierseite annähernd in der gleichen Ebene liegen und in dieser Ebene sehr günstig verteilt sind, trägt wesentlich dazu bei, daß der Nachteil erhöhter Markierungsgefahr bei dem erfindungsgemäßen Papiermaschinensieb nicht besteht.

Im Vergleich zu dem bekannten doppellagigen Papiermaschinensieb, das in Fig. 2 im Querschnitt dargestellt ist, dessen Papierseite aus zwei Querfadengruppen E, F gebil det ist, kann das erfindungsgemäße Sieb bei gleicher Längsfadenzahl/cm eine um mindestens 15 % höhere papierseitige und laufseitige Queriadenzahl/cm aufweisen. Verglichen mit einem bekannten doppellagigen Papiermaschinensieb, das in Fig. 1 im Schnitt dargestellt ist, dessen papierseitige Querfäden alle von gleicher Bindung sind, kann das erfindungsgemäß Sieb ebenfalls bei gleicher Längsfadenzahl/cm sogar eine um mindestens 80 % höhere papierseitige Querfadenzahl/cm aufweisen.

Vorteilhafte Ausgestaltungen des Erfindungsvorschlags sind in den Unteransprüchen gekannzeichnet.

Die Erfindung wird nachfolgend anhand der in der Zeichnung dargestellten Ausführungsbeispiele näher erläutert. In der Zeichnung zeigen:
Fig. 1 eine Schnittansicht eines bekannten doppellagigen Siebs mit nur einer papierseitigen Querfadengruppe;
Fig. 2 eine Schnittansicht eines weiteren bekannten doppellagigen Siebs mit zwei papierseitigen Querfadengruppen;
Fig. 3 eine schematische Darstellung einer Ausführungsform des erfindungsgemäßen Papiermaschinensiebs im Längsschnitt, und zwar über eine ganze Rapportlänge;
Fig. 4 eine schematische Draufsicht eines Ausschnittes des Siebgewebes von Fig. 3, gesehen von der Papierseite;
Fig. 5 den Abdruck der Papierseite eines bekannten Siebes gemäß Fig. 1;
Fig. 6 den Abdruck der Papierseite eines bekannten Gewebes gemäß Fig. 2, und
Fig. 7 den Abdruck der Papierseite des erfindungsgemäßen Gewebes gemäß den Figuren 3 und 4.

Das in Fig. 3 dargestellte erfindungsgemäße Papiermaschinensieb besteht aus einem doppellagigen Gewebe mit einem Geweberapport von sieben Längsfäden und zweiundvierzig Querfäden. Dargestellt ist der Verlauf zweier benachbarter Längsfäden 6 und 7, die um zwölf bzw. sechzehn papierseitige Querfäden gegeneinander versetzt sind. Das Sieb weist außerdem Querfäden 8, 9, 10, 11, 12, 13 auf, die sich hinsichtlich ihrer Durchmesser und/oder Materialbeschaffenheit sowie ihrer Flottierungslängen insofern unterscheiden, als die drei Querfäden 8, 9, 10 jeweils einer anderen Querfadengruppe A, B, C angehören, während von den Querfäden 11,12 und 13 jeweils die Fäden 11 und 13 der Querfadengruppe B und die Fäden 12 der Querfadengruppe A oder C angehören, die sich, wie ausgeführt, im Hinblick auf den Fadendurchmesser unterscheiden.

Wie ersichtlich, treten innerhalb des Rapports drei papierseitige Querfadengruppen A, B und C auf, und jeder der Längsfäden 6 und 7 überquert jeweils drei aufeinanderfolgende papierseitige Querfäden 8, 9, 10, unterquert danach drei aufeinanderfolgende papierseitige Querfäden 11, 12, 13 und überquert daraufhin wiederum die folgenden drei papierseitigen Querfäden 8, 9, 10, bevor er danach zwischen dem papierseitigen und dem laufseitigen Querfadensatz verläuft und dabei zwei nicht aufeinanderfolgende laufseite Querfäden 14, die auch andere Position haben können, einbindet. Die papierseitigen Querfäden 8, 9, 10 haben eine sehr dichte Lage, wodurch sie einander berühren können. Jeder dieser drei Querfäden unterscheidet sich von den beiden anderen in der Länge seiner Flottierungen und, wie bereits erwähnt, in vorteilhaften Ausgestaltungen im Durchmesser und/oder in seinem Material. Die auf diese drei Querfäden folgenden, unterquerten Querfäden 11, 12, 13 sind mit Abstand voneinander getrennt und gehören jeweils nur zwei verschiedenen Fadengruppen an, wobei sich die beiden Querfäden 11 und 13 bezüglich ihres Durchmessers gleichen und bezüglich ihres Materials und/oder ihres Durchmessers von dem dritten Querfaden 12 ebenfalls unterscheiden können.

Gemäß einer vorteilhaften Ausgestaltung des erfindungsgemäßen Siebes kann jeder Längsfaden zwei nicht aufeinanderfolgende laufseitige Querfäden einbinden, wobei jeder dieser Querfäden innerhalb des Rapports nur von einem Längsfaden eingebunden ist. Wie aus Fig. 3 ersichtlich, sind in Anwendung dieser Ausgestaltung die Längsfäden zweimal in der unteren Querfadenlage eingebunden, wodurch zwischen den beiden mit 15 bezeichneten Einbindungsstellen eine nach außen gerichtete Kraftkomponente erzeugt wird, die die zwischen den beiden Einbindungsstellen liegenden Querfäden 5 nach außen drückt, wenn das Sieb beim Fixiervorgang unter Längsspannung gesetzt wird. Auf diese Wiese entsteht ein hervorragender Querfadenläufer.

Fig. 4 verdeutlicht an einem Ausschnitt des erfindungsgemäßen Siebes, gesehen von der Papierseite, den Unterschied der Flottierungslängen der drei Querfadengruppen A, B, C sowie deren Häufigkeit und Verteilung.

Für besondere Anwendungsfälle, in denen eine besonders hohe Wasserdurchlässigkeit verlangt wird, beispielsweise bei der Herstellung von Tissue-Geweben, kann die Querfadenzahl auf übliche Weise reduziert und somit die gewünschte Durchlässigkeit erreicht werden.

In der folgenden Vergleichstabelle sind kennzeichnende Merkmale des erfindungsgemäßen Siebes mit denjenigen der in den Fig. 1 und 2 dargestellten bekannten Siebe verglichen, wobei von gleichen Längsfadenzahlen/cm und Längsfadendurchmessem (mm) ausgegangen wird.

Die Anzahl der aus Längs- oder Querflottierungen der Papierseite gebildeten Diagonalen/cm² bzw. deren Abstand ist ein Maß für die Markierungsgefahr. Je größer der Diagonalabstand und damit je kleiner die Anzahl der Diagonalen, desto höher ist die Wahrscheinlichkeit für das Auftreten der unerwünschten Siebmarkierungen.

Die papierseitigen Quertadenzahlen/cm sind bei den bekannten Sieben erheblich kleiner als beim erfindungsgemäßen Sieb, wobei im Vergleich zu den feinsten Sieben der bekannten Art die Stabilität des erfindungsgemäßen Siebes erheblich vergrößert werden konnte, so daß die im Betriebszustand auf der Papiermaschine auftretenden enormen Spannungs- und Verschleißbelastungen wesentlich länger ertragen werden.

Im Vergleich zu den bei den bekannten Sieben gemäß Figuren 1 und 2 vorhandenen Werten für den Diagonalabstand d₁ bzw. d₂ und der Anzahl der Diagonalen von circa 15, wie aus Fig. 5 ersichtlich, und andererseits circa 13, wie aus Fig. 6 ersichtlich, ist aus dem Abdruck der Papierseite des erfindungsgemäßen Siebes, wie aus Fig. 7 entnehmbar, ein Diagonalabstand d₃ mit circa 17 Diagonalen erkennbar. Somit ist d₃ < d₁ < d₂. Die in den Figuren 5 bis 7 dargestellten Abdrücke der Papierseite sind alle vergrößert und entsprechen einer Fläche von 1 cm2. Die Längsfadenzahlen liegen bei circa 62/cm.

Aus dem in der Vergleichstabelle angeführten Ausführungsbeispiel eines erfindungsgemäßen Siebes ist auch zu entnehmen, daß die Anzahl der papierseitigen Querfäden pro cm zweckmäßigerweise mindestens 60 % der Anzahl der Längsfäden pro cm betragen soll.

## Patentansprüche

1. Papiermaschinensieb aus einem doppellagigen Gewebe, bestehend aus einem Satz Längsfäden und einem Satz laufseitiger Querfäden sowie einem Satz papierseitiger Querfäden, der sich aus wenigstens zwei Querfadengruppen zusammensetzt, die sich bezüglich der außenliegenden Flottierungslängen unterscheiden,
dadurch gekennzeichnet, daß drei papierseitige Querfadengruppen A, B, C vorhanden sind und innerhalb eines Rapports jeder Längsfaden (6, 7) jeweils drei aufeinanderfolgende, papierseitige Querfäden (8, 9, 10) überquert, danach drei aufeinanderfolgende papierseitige Querfäden (11, 12, 13) unterquert, danach drei aufeinanderfolgende papierseitige Querfäden (8, 9, 10) wieder überquert und anschließend zwischen den papierseitigen und den laufseitigen Querfäden verläuft und dabei mindestens irgendeinen laufseitigen Querfaden (14) einbindet.

2. Papiermaschinensieb nach Anspruch 1,
dadurch gekennzeichnet, daß die papierseitigen Querfäden (8, 9, 10, 11, 12, 13) im Rapport so angeordnet sind, daß an jenen Stellen, an denen drei aufeinanderfolgende Querfäden (8, 9, 10) der Papierseite von einem Längsfaden (6, 7) überquert werden, jeder dieser drei Querfäden einer anderen Querfadengruppe A, B, C angehört und diese drei Querfäden wenigstens teilweise einander berühren, während an den Stellen, an denen drei aufeinanderfolgende papierseitige Querfäden (11, 12, 13) von einem Längsfaden (6, 7) unterquert werden, zwei dieser drei Querfäden der gleichen Querfadengruppe B angehören und die Querfäden (11, 12, 13) voneinander einen Abstand aufweisen.

3. Papiermaschinensieb nach Anspruch 1 oder 2,
dadurch gekennzeichnet, daß jeder Längsfaden (6, 7) gegenüber dem vorangegangenen Längsfaden um zwölf papierseitige Querfäden versetzt ist.

4. Papiermaschinensieb nach Anspruch 1 oder 2,
dadurch gekennzeichnet, daß jeder Längsfaden (6, 7) gegenüber dem vorangegangenen Längsfaden um sechzehn papierseitige Querfäden versetzt ist.

5. Papiermaschinensieb nach einem der Ansprüche 1 bis 4,
dadurch gekennzeichnet, daß der Rapport sieben Längsfäden (6, 7) und zweiundvierzig Querfäden (5, 8, 9, 10, 11, 13, 14) umfaßt.

6. Papiermaschinensieb nach einem der Ansprüche 1 bis 5,
dadurch gekennzeichnet, daß jeder Längsfaden (6, 7) zwei nicht aufeinanderfolgende, laufseitige Querfäden (14) einbindet, wobei jeder dieser Querfäden innerhalb des Rapports nur von einem Längsfaden eingebunden ist.

7. Papiermaschinensieb nach einem der Ansprüche 1 bis 6,
dadurch gekennzeichnet, daß die Anzahl der papierseitigen Querfäden pro cm Sieblänge mindestens 60% der Anzahl der Längsfäden pro cm Siebbreite beträgt.

8. Papiermaschinensieb nach einem der Ansprüche 1 bis 7,
dadurch gekennzeichnet, daß sich die drei papierseitigen Querfadengruppen A, B, C hinsichtlich ihrer mechanischen Eigenschaften, wie Dehnung und Schrumpfverhalten, und/oder hinsichtlich ihres Fadendurchmessers voneinander unterscheiden.

## Revendications

1. Toile de machine à papier en tissu à double couche constitué d'un paquet de fils de chaîne et d'un paquet de fils de trame placés côté pontuseaux ainsi que d'un paquet de fils de trame placé côté papier et composé d'au moins deux groupes de fils de trame qui se différencient en ce qui concerne leurs longueurs flottantes placées extérieurement, caractérisée par la présence côté papier de trois groupes de fils de trame A, B, C et par le fait que dans un certain rapport chaque fil de chaîne (6, 7) passe sur respectivement trois fils de trame (8, 9, 10) consécutifs, placés côté papier et passe ensuite sous trois fils de trame (11, 12, 13) consécutifs placés côté papier, puis passe à nouveau sur trois fils de trame (8, 9, 10) consécutifs placés côté papier et s'étend ensuite entre les fils de trame côté papier et les fils de trame côté pontuseaux en entrelaçant alors au moins l'un quelconque des fils de trame (14) placés côté pontuseaux.

2. Toile de machine à papier selon la revendication 1, caractérisée par le fait que les fils de trame (8, 9, 10, 11, 12, 13) côté papier sont disposés dans un rapport tel qu'aux endroits où un fil de chaîne (6, 7) passe sur trois fils de trame consécutifs (8, 9, 10) du côté papier, chacun des trois fils de trame faisant partie d'un autre groupe de fils de trame A, B, C et que ces trois fils de trame se touchent au moins partiellement l'un l'autre, tandis qu'aux endroits où un fil de chaîne (6, 7) passe sous trois fils de trame consécutifs (11, 12, 13) placés côté papier deux de ces trois fils de trame font partie du même groupe B et que les fils de trame (11, 12, 13) sont placés à une certaine distance les uns des autres.

3. Toile de machine à papier selon l'une quelconque des revendications 1 ou 2, caractérisée par le fait que chaque fil de chaîne (6, 7) est décalé par rapport au fil de chaîne précédent de douze fils de trame placés côté papier.

4. Toile de machine à papier selon l'une quelconque des revendications 1 ou 2, caractérisée par le fait que chaque fil de chaîne (6, 7) est décalé par rapport au fil de chaîne précédent de seize fils de trame placés côté papier.

5. Toile de machine à papier selon l'une quelconque des revendications 1 à 4, caractérisée par le fait que le rapport est constitué de sept fils de chaîne (6, 7) et de quarante deux fils de trame (5, 8, 9, 10, 11, 13,14).

6. Toile de machine à papier selon l'une quelconque des revendications 1 à 5, caractérisée par le fait que chaque fil de chaîne (6, 7) entrelace deux fils de trame (14) non consécutifs, placés côté pontuseaux, tandis que chacun de ces fils de trame à l'intérieur dudit rapport n'est entrelacé que par un seul fil de chaîne.

7. Toile de machine à papier selon l'une quelconque des revendications 1 à 6, caractérisée par le fait que le nombre des fils de trame côté papier par cm de longueur de la toile est égale à au moins 60% du nombre des fils de chaîne par cm de largeur de la toile.

8. Toile de machine à papier selon l'une quelconque des revendications 1 à 7, caractérisée par le fait que les trois groupes A, B, C de fils de trame placés côté papier se différencient entre eux du point de vue de leurs propriétés mécaniques telles que la dilatation et le retrait, et/ou en ce qui concerne les diamètres des fils.

## Claims

1. Papermaking wire of a double layer fabric, consisting of a set of longitudinal threads and a set of cross threads on the running side of the wire as well as a set of cross threads on the paper side of the wire, the last one consisting of at least two groups of cross threads differing from one another with respect to the outwardly located floating lengths, characterized in that there are three groups of cross threads A, B, C on the paper side and that within the weave repeat each longitudinal thread (6, 7) is crossing over three cross threads (8, 9, 10) succeeding one another on the paper side and thereafter crossing below three cross threads (11, 12, 13) succeeding one another on the paper side and thereafter crossing over three cross threads (8, 9, 10) succeeding one another on the paper side and thereafter extending between the cross threads on the paper side and on the running side and interlacing at least any cross thread (14) on the running side.

2. Papermaking wire according to claim 1, characterized in that the cross threads (8, 9, 10, 11, 12, 13) within the weave repeat on the paper side are arranged such that at those points in which three cross threads (8, 9, 10) of the paper side succeeding one another are crossed over by one longitudinal thread (6, 7) each of these three cross threads belongs to another group of cross threads A, B, C, these three cross threads contacting one another at least partly, whereas at those points, in which three cross threads (11, 12, 13) on the paper side succeeding one another are crossed below by a longitudinal thread (6, 7), two of these cross threads belong to the same group of cross threads B and the cross threads (11, 12, 13) are distantly separated from one another.

3. Papermaking wire according to claim 1 or 2, characterized in that each longitudinal thread (6, 7) is displaced with respect to the preceding longitudinal thread by twelve cross threads on the paper side.

4. Papermaking wire according to claim 1 or 2, characterized in that each longitudinal thread (6, 7) is displaced with respect to the preceding longitudinal thread by sixteen cross threads on the paper side.

5. Papermaking wire according to one of the claims 1 through 4, characterized in that the weave repeat includes seven longitudinal threads (6, 7) and fortytwo cross threads (5, 8, 9, 10, 11, 13, 14).

6. Papermaking wire according to one of the claims 1 through 5, characterized in that each longitudinal thread (6, 7) is interlaced by two cross threads (14) on the paper side which are not succeeding one another, wherein each of these cross threads being within the weave repeat is interlaced by only one longitudinal thread.

7. Papermaking wire according to one of the claims 1 through 6, characterized in that the number of cross threads per cm wire length on the paper side corresponds to at least 60% of the number of longitudinal threads per cm wire width.

8. Papermaking wire according to one of the claims 1 through 7, characterized in that the three groups of cross threads A, B, C on the paper side are differing from one another with respect to their physical characteristics as longation, shrinkage and thread diameters.
